# EUROPÄISCHE PATENTSCHRIFT

(11) **EP 0 795 309 B1**
(45) Veröffentlichungstag und Bekanntmachung des Hinweises auf die Patenterteilung: **27.05.1998**
(21) Anmeldenummer: 96104024.3
(22) Anmeldetag: 14.03.1996
(51) Int. Cl.: A61G 7/10, A47C 7/40

(54) **Rückenstütze für Badelifter**
Backrest for bath tub lift
Dossier pour élévateur de bain

(43) Veröffentlichungstag der Anmeldung: 17.09.1997
(73) Patentinhaber: Schmidt & Lenhardt GmbH & Co. oHG, 88316 Isny (DE)
(72) Erfinder: Janisch, Klaus, 88316 Isny (DE)
(74) Vertreter: Schneck, Herbert, Dipl.-Phys., Dr.

(56) Entgegenhaltungen:
- EP-A- 0 347 652
- EP-A- 0 578 947
- EP-A- 0 622 042
- CH-A- 190 681
- GB-A- 163 833
- US-A- 2 705 042

## Beschreibung

Die Erfindung betrifft eine Rückenstütze für Badelifter mit den Merkmalen des Oberbegriffes von Patentanspruch 1.

Eine derartige Rückenstütze ist aus der EP-A-0622042 bekannt. Das Stützglied besteht aus einem, mit Druckwasser füllbaren Schlauchstück. Für das Füllen und Entleeren des Schlauchstückes ist ein eigenes manuell betätigbares Steuerventil erforderlich.

Aus der EP-B-0347652 ist eine einfachere Rückenstütze bekannt, bei der im Schwenklager der Rückenlehne eine Rastvorrichtung eingebaut ist, die es ermöglicht, die Rückenlehne feinstufig in einer Vielzahl von Neigungspositionen zu arretieren. Die Rückenlehne muß in Richtung der Schwenkachse gegen Federkraft bewegt werden, um die Verrastung aufzuheben. Diese Ausrückbewegung kann zwar von einer Hilfsperson nur selten aber von dem auf der Sitzplatte sitzenden Behinderten durchgeführt werden.

Aus der EP-A-0578947 ist eine Rückenstütze bekannt, bei der seitlich am Sitz Neigungskurven ausgebildet sind, in denen die Rückenkehne geführt ist, derart dass mindestens zwei unterschiedliche Neigungen einstellbar sind und die Rückenlehne vollständig nach vorn und hinten umklappbar ist. In den Neigungsstellungen findet eine Verrastung statt. Zur Aufhebung der Verrastung muss die Rückenlehne angehoben werden, um sie in die andere Neigungsstellung oder eine der Flachstellungen verschwenken zu können. Auch dieses Anheben erfordert in der Regel den Einsatz einer Hilfsperson.

Aufgabe der Erfindung ist es, eine Rückenstütze der eingangs genannten Art so zu verbessern, daß sie auf einfache Weise aus der abgestützten Steilstellung in eine Flachstellung und umgekehrt bewegt werden und ein Behinderter diese Verstellung selbst vornehmen kann.

Diese Aufgabe wird bei der Rückenstütze mit den Merkmalen des Oberbegriffes von Patentanspruch 1 durch dessen Kennzeichnungsmerkmale gelöst. Der Schwenkarm stellt das Stützglied dar. Beim Hochschwenken der Lehne schwenkt der Schwenkarm nach oben und vorn, wobei sein Läufer in dem langen Bahnabschnitt der Führungsbahn abwärts gleitet, bis er in den Verbindungsbahnabschnitt gelangt. Bei Anlage des Läufers am Vorderende des Verbindungsbahnabschnittes stützt der Schwenkarm die Rückenlehne in der Steilstellung ab. Um die Rückenlehne aus dieser Steilstellung in eine Flachstellung zu verstellen, bedarf es lediglich eines kurzen Schwenkhubes der Rückenlehne nach vorn, wodurch der Läufer an das Hinterende des Verbindungsbahnabschnittes gelangt, wo er nach Überwindung der Rücklaufsperre in den Umgehungsbahnabschnitt eintritt. Nunmehr läßt sich die Rückenlehne unbehindert nach nach hinten in eine Flachstellung verschwenken, in der sie sich an der Wandung der Badewanne abstützt. Der Läufer des Schwenkarmes hat dabei den Umgehungsbahnabschnitt durchlaufen und ist an dessen oberer Mündungsstelle in dem langen Bahnabschnitt wieder eingetreten. Oberhalb dieser oberen Mündungsstelle, an der sich also der lange Bahnabschnitt in seinen unteren Beeich und den Umgehungsbahnabschnitt verzweigt, gleitet der Läufer beim Hochschwenken der Rückenlehne abwärts und beim Absenken der Rückenlehne aufwärts. Im unteren Bereich des langen Bahnabschnittes kann der Läufer nur abwärts und im Umgehungsbahnabschnitt nur aufwärts bewegt werden.

Gemäß einer Ausgestaltung ist der lange Bahnabschnitt oben unbegrenzt, so daß sich die Rückenlehne am Bodenelement oder der Sitzplatte des Lifters abstützt. Eine Weiterbildung der Erfindung besteht darin, daß in die Führungsbahn ein Sperrstück eingesetzt und formschlüssig gegen Verschieben gesichert werden kann, um eine bestimmte Flachstellung der Rückenlehne mit definierter Winkellage zu erreichen. Der Läufer stützt den Schwenkhebel dann über dieses Sperrstück an der Rückenlehne ab. Das Sperrstück ist vorzugsweise plattenförmig ausgebildet und greift in quer ausgerichtete Schlitze der Führungsbahn ein. Mehrere Schlitzpaare können in geringen Längsabständen vorgesehen werden, um eine feinstufige Verstellung der Flachposition der Rückenlehne zu ermöglichen.

Im einfachsten Fall bildet der untere Bereich der langen Führungsbahn mit dem Umgehungsbahnabschnitt und dem Verbindungsbahnabschnitt ein parallelogrammartiges oder auch rechteckartiges Gebilde, wobei die einzelnen Bahnabschnitte nicht notwendigerweise geradlinig verlaufen müssen. Durch geschickte Wahl der Einmündungsrichtungen der Bahnabschnitte an den Mündungsstellen läßt sich erreichen, daß der Läufer bei einer Bahnverzweigung auch ohne Rücklaufsperre bei seiner Bewegung nur in den jeweils gewünschten Bahnabschnitt eintritt. Mittels mehrerer Rücklaufsperren kann dieses Ziel ebenfalls erzwungen werden.

Der Läufer ist gemäß einer Weiterbildung der Erfindung als von einer Druckfeder beaufschlagter Bolzen ausgebildet. Die Führungsbahn besteht dann aus einer Nutenanordnung und die Rücklaufsperre ist durch einen Absatz im Nutboden ausgestaltet. Die Nutböden des größten Teils der Nutenanordnung liegen dabei in einer gemeinsamen Ebene und jedem Absatz ist eine ansteigende Rampe vorgelagert. Jeder Absatz weist eine wenigstens angenähert rechtwinklig zum Nutboden verlaufende Absatzfläche auf, die bündig mit einer Seitenfläche eines anschließenden Bahnabschnittes liegt.

Bei im Verbindungsabschnitt befindlichem Läufer bilden die Endpunkte des Verbindungsbahnabschnittes eine Gerade, die mit der Längsmittellinie des Schwenkarmes einen Winkel von höchstens 45 ° einschließt. In einer bevorzugten Ausführungsform beträgt dieser Winkel weniger als 10 °.

Schließlich ist noch eine Weiterbildung der Erfindung darin zu sehen, daß der lange Bahnabschnitt im unteren Bereich in einem zur Rückenlehne hin abgewinkelten kurzen Endabschnitt mündet und dieser Mündungsstelle eine erste Rücklaufsperre zugeordnet ist und dieser Endabschnitt seinerseits winklig in den Verbindungsabschnitt mündet und dieser weiteren Mündungsstelle ebenfalls eine Rücklaufsperre zugeordnet ist. Der kurze Endabschnitt bildet mit dem langen Bahnabschnitt vorzugsweise einen rechten Winkel. Dadurch wird erreicht, daß das Hochschwenken der Rückenlehne zwangsweise gestoppt wird, wenn der Läufer in den kurzen Endabschnitt des langen Bahnabschnittes eintritt. Durch eine geringe Rückschwenkung der Rückenlehne gelangt der Läufer dann an das vordere Ende des Verbindungsbahnabschnittes, wo er die Rückenlehne in der Steilstellung abstützt.

Die an den Umgehungsbahnabschnitt an dessen Mündungsstelle im Verbindungsbahnabschnitt gelegte Tangente bildet mit der Schwenkarblängserstreckung einen Winkel größer als 90 °, wenn sich der Läufer an dieser Mündungsstelle befindet. Dieser Winkel braucht nur wenig größer als 90 ° zu sein, um eine Selbstsperrung zu vermeiden.

Ein besonders vorteilhaftes Merkmal der Erfindung besteht noch darin, daß koaxial zu einer der beiden Schwenkachsen, vorzugsweise der Schwenkarm-Schwenkachse, eine Schenkelfeder angeordnet ist, die beim Abwärtsschwenken der Rückenlehne gespannt wird und deren Federkraft ausreichend bemessen ist, um die freigegebene Rückenlehne wenigstens angenähert bis in die Steilstellung zu verschwenken. Der Behinderte braucht seinen Oberkörper aus der Liegestellung lediglich aufzurichten, wobei ihm die Rückenlehne dank der eingebauten Feder nachfolgt. Die Rückenlehne findet ihre definierte Steilstellung von selbst oder wird beim Anlehnen des Rückens an der Lehne erreicht. Der Behinderte findet beim Heben und Senken der Sitzplatte des Lifters an der Rückenlehne einen sicheren Halt und er kann die Lehne mit einem einfachen Auslösehub für das Absenken in die Flachstellung freigeben, in dem er die Lehne geringfügig nach vorn schwenkt, bis der Läufer am Schwenkarm die Rücklaufsperre passiert hat. Dieser Freigabehub der Rückenlehne ist besonders einfach ausführbar, wenn an der Rückenlehne ein zusätzlicher, nach vorn weisender Betätigungshebel vorgesehen wird, so daß dieser vom Behinderten nur abwärts gedrückt zu werden braucht. Dieser Betätigungshebel ist vorzugsweise seitlich an der Rückenlehne schwenkbar angebracht, so daß er nur bei Bedarf nach vorn in seine Funktionsstellung bis an einen Anschlag herausgeschwenkt wird, sonst aber hinter der Vorderfläche der Rückenlehne in einer Ruhestellung verborgen ist.

Anhand der Zeichnung wird die Erfindung beispielsweise näher erläutert.

Es zeigt:
FIG. 1 einen Badelifter in auseinandergezogener Darstellung mit der Rückenstütze gemäß der Erfindung,
FIG. 2 eine rückseitige Ansicht der linken Hälfte der Rückenstütze,
FIG. 3 eine Schnittansicht eines in einer Nutenbahn der Rückenstütze eingreifenden Läufers eines Schwenkarmes,
FIG. 4 eine Ansicht der Nutenanordnung in einem Wandsteg der Rückenlehne,
FIG. 5 eine Längsschnittansicht längs der Nutenbahn entlang der Linie 5-5 der Figur 4,
FIG. 6 eine Schnittansicht durch die Nutenbahn längs der Linie 6-6 der Figur 4,
FIG. 7 eine Ansicht einer abgewandelten Nutenbahn,
FIG. 8 eine Schnittansicht längs der gewinkelten Linie 8-8 der Figur 7,
FIG. 9 eine Seitenansicht der Rückenstütze.

Die Hauptbestandteile eines Badelifters gemäß FIG. 1 sind ein Bodenrahmen 12 eine Sitzplatte 14, ein Führungsgestell 16 und ein, mit Druckwasser füllbarer Hubschlauch 18. Auf der Sitzplatte 14 ist eine Rückenstütze 20 lösbar zu befestigen. Die Rückenstütze 20 weist eine Bodenplatte 22 auf, die zur Auflage auf der Sitzplatte 14 dient und in ihrem vorderen Bereich eine Rückenlehne 24 um eine erste Querachse 26 schwenkbar lagert. Ein plattenförmiger Schwenkarm 28 ist um eine zweite Querachse 30 im hinteren Bereich der Bodenplatte 22 schwenkbar gelagert und greift mit zwei koaxialen, außenseitig vorstehenden Bolzen 32 jeweils in Nutenbahnen 34 ein, die innenseitig an zwei Wandstegen 36 ausgebildet sind, die ihrerseits an der Rückseite der Rückenlehne 24 angeformt oder befestigt sind.

Die Nutenbahn 34 hat gemäß FIG. 3 einen gestuften Querschnitt, wobei ein Absatz 38 gebildet wird, an den sich ein vertiefter Bereich anschließt, der den Nutboden 40 bildet. Der Läufer 32 weist eine Hülse 42 auf, die seitlich aus dem plattenförmigen Schwenkarm 28 vorsteht und bis zum Absatz 38 in die Nutenbahn 34 eingreift. In der Hülse 42 ist ein Bolzen 44 verschiebbar gelagert, der von einer Schraubendruckfeder 46 nach außer gedrückt wird und mit seiner Stirnfläche am Nutboden 40 im vertieften Nutbereich anliegt.

Die Nutenbahn 34 weist einen ersten langen Bahnabschnitt 48 auf, der sich im wesentlichen längs der Rückenlehne 24 erstreckt und zwar dicht benachbart und parallel zur Rückseite der Rückenlehne. Dieser lange Bahnabschnitt 48 ist unten etwas nach hinten abgewinkelt, um Raum für einen rechtwinklig anschließenden kurzen Endabschnitt 50 zu schaffen. Dieser Endabschnitt 50 mündet in einem Verbindungsbahnabschnitt 52, der mit dem abgewinkelten Ende 50 des langen Bahnabschnittes 48 einen Winkel von etwa 45 ° bildet. Dieser Verbindungsbahnabschnitt 52 mündet seinerseits an dem von der Rückenlehne 24 abgewandten Ende in einem Umgehungsbahnabschnitt 54, der sich abgesehen von leichten Krümmungen längs des langen Bahnabschnittes 48 erstreckt und spitzwinklig in diesen einmündet. Am Ende jedes Bahnabschnittes, nämlich dort, wo dieser in den nächsten Bahnabschnitt mündet, ist eine Rücklaufsperre 56 vorgesehen, die aus einem Absatz 58 besteht, der bis auf den Nutboden 40 reicht und dem eine Rampe 60 vorgeschaltet ist.

Beim Hochschwenken der Rückenlehne 24 aus der in FIG. 9 gestrichelt dargestellten Flachstellung gleiten die beiden Läufer 32 in den langen Bahnabschnitten 48 der beiden Nutenanordnungen 34 abwärts. Im Bereich der Rampe 60 vor der ersten Rücklaufsperre 56 schiebt sich der Bolzen 44 in der Hülse 42 nach innen und rastet dann hinter dem Absatz 58 in den vertieften Bereich des abgewinkelten Endabschnittes 50 ein. Ein weiteres Aufwärtsschenken der Rückenlehne 24 wird dadurch verhindert. Durch leichtes Rückwärtsschwenken der Rückenlehne 24 gelangen die Läufer 32 nach Überwindung der zweiten Rücklaufsperre 56 an das obere Ende des Verbindungsbahnabschnittes 52. Damit ist die Steilstellung der Rückenlehne 24 definiert. Um die Rückenlehne 24 in die Flachstellung zurückzuschwenken muß sie zuerst einen Auslöse-Schwenkhub nach vorn ausführen. Dadurch gelangen die beiden Läufer 32 an das untere Ende des Verbindungsbahnabschnittes 52 und nach Überwindung der dritten Rücklaufsperre 56 in den Anfang des Umgehungsbahnabschnittes 54. Damit ist der nach vorn gerichtete Auslösehub der Rückenlehne 24 begrenzt. Anschließend kann nun die Rückenlehne nach hinten geschwenkt werden, wobei die Läufer 32 in dem Umgehungsbahnabschnitt 54 nach oben und nach Überwindung der vierten Rücklaufsperre 56 in den langen Bahnabschnitt 48 hinein und in diesem nach oben gleiten.

Wesentlich ist, daß keiner der Bahnabschnitte 48, 50, 52, 54 auch nur bereichsweise sich rechtwinklig zum Schwenkarm 28 erstreckt, wenn dessen Läufer 32 sich in diesen jeweiligen Bereichen befinden. Für das untere Ende des Umgehungsbahnabschnittes 54 gemäß FIG. 4 würde also gelten, daß der Schwenkarm 28 sehr steil stehen müßte. Bei größeren Abständen zwischen den beiden Querachsen 26, 30 und der damit verbundenen flacheren Stellung des Schwenkarmes 28, wenn dessen Läufer 32 sich am unteren Ende des Umgehungsbahnabschnittes 54 befinden, muß der Umgehungsbahnabschnitt 54 wenigstens an seinem unteren Ende steiler, also fast parallel zur Rückenlehne 24 verlaufen, da in jedem Fall ein stumpfer Winkel zwischen dem Schwenkarm 28 und dem Umgehungsbahnabschnitt 54 vorhanden sein muß, um eine Selbstsperrung zu verhindern.

Es versteht sich, daß nicht - wie dargestellt - an jeder Mündungsstelle eine Rücklaufsperre 56 vorgesehen sein muß. Der plattenförmige Schwenkarm 28 hat schon aufgrund seiner Schwerkraft eine Schwenktendenz in Richtung der Rückenlehne, wenn sich die Läufer 32 im unteren Bereich des langen Bahnabschnittes 48 befinden. Wenn der Schwenkarm 28 zusätzlich mit einer Rückstellfeder ausgestattet ist, die ein in derselben Richtung wie die Schwerkraft wirkendes Schwenkmoment ausübt, könnten die ersten Rücklaufsperren 56 an den Enden der Bahnabschnitte 48 und 50 sowie 54 entfallen. Lediglich die Rücklaufsperre 56 an der Mündungsstelle des Verbindungsbahnabschnittes 52 in den Umgehungsbahnabschnitt 54 ist zwingend.

Die Figuren 7 und 8 zeigen eine etwas abgewandelte Nutenbahn 34, bei der der lange Bahnabschnitt 48 ohne den abgewinkelten Endabschnitt 50 direkt in den Verbindungsbahnabschnitt 52 mündelt. Die Nutenbahn 34 ist dadurch etwas einfacher, was aber eine gewisse Komforteinbuße mit sich bringt, denn beim Hochschwenken der Rückenlehne 24 wird diese nicht mehr automatisch gestoppt, sondern könnte weiter aufwärts geschwenkt werden bis der Läufer 32 in den Umgehungsbahnabschnitt 54 gelangt. Dies läßt sich aber leicht verhindern, da bei Überwindung der Rücklaufsperre 56 am Ende des langen Bahnabschnittes 48 die Bolzen 44 der Läufer 32 mit hörbarem Klicken in die Nutvertiefungen einrasten. Dem Benutzer wird also akustisch das Ende der Hochschwenkbewegung der Rückenlehne 24 gemeldet, so daß durch sofortiges Zurückschwenken die Läufer in den Verlängerungsabschnitt des Verbindungsbahnabschnittes 52 nach oben gleiten. Dieser mit 52 ' bezeichnete Verlängerungsabschnitt dient der Sicherheit, um bei geringfügiger Verschwenkung der Rückenlehne 24 den Schwenkarm 26 nicht unabsichtlich in Freigabestellung zu bringen.

## Patentansprüche

1. Rückenstütze für Badelifter, die einen Bodenrahmen (10), eine Sitzplatte (14) und ein dazwischen angeordnetes Hubgestell (16) mit Hubvorrichtung (18) aufweisen, wobei die Rückenstütze (20) ein, auf die Sitzplatte (14) aufsetzbares und an dieser arretierbares Bodenelement (22) aufweist, an dem eine Rückenlehne (24) aus einer Steilstellung um eine erste Querachse (26) nach hinten abwärts in eine Flachstellung schwenkbar gelagert und durch mindestens ein, am Bodenelement (22) gelagertes und an einem von der Rückseite der Rückenlehne (24) vorspringenden Wandsteg (36) angreifendes Stützglied (28) abgestützt ist, **dadurch gekennzeichnet, daß** der Wandsteg (36) in einer zur Rückenlehne rechtwinkligen Vertikalebene angeordnet ist und eine Führungsbahn (34) aufweist, in die ein, an einem oberen Ende des als Schwenkarm ausgebildeten Stützgliedes (28) angeordneter Läufer (32) eingreift, und das Stützglied (28) am Bodenelement (22) um eine zweite Querachse (30) schwenkbar gelagert ist, die von der ersten Querachse (26) beabstandet ist, und daß die Führungsbahn (34) einen, sich wenigstens angenähert längs der Rückenlehne (24) aufwärts erstreckenden langen Bahnabschnitt (48) umfaßt, der einen unteren Bereich aufweist, an dessen unterem Ende eine erste Mündungsstelle gebildet ist, an der ein Verbindungsbahnabschnitt (52) einmündet, der an einer zweiten Mündungsstelle in einen Umgehungsabschnitt (54) übergeht, der seinerseits an einer dritten Mündungsstelle am oberen Ende des unteren Bereiches des langen Bahnabschnittes (48) einmündet, so daß der untere Bereich des langen Bahnabschnittes (48), der Verbindungsabschnitt (52) und der Umgehungsabschnitt (54) eine Bahnschleife bilden, und daß mindestens einer der Mündungsstellen eine Rücklaufsperre (56) zugeordnet ist, so daß beim Hochschwenken der Lehne (24) der Schwenkarm (28) nach oben und vorn schwenkt, wobei sein Läufer (32) in dem langen Bahnabschnitt (48) der Führungsbahn (34) abwärts gleitet, bis er in den Verbindungsbahnabschnitt (52) gelangt und so die Lehne (24) in der Steilstellung durch den Schwenkarm (28) abgestützt wird, wobei zur Überführung der Lehne (24) in die Flachstellung ein kurzer Schwenkhub derselben nach vom durchgeführt wird, wodurch der Läufer (32) an das Hinterende des Verbindungsbahnabschnittes (52) gelangt, wo er nach Überwindung der Rücklaufsperre (56) in den Umgehungsbahnabschnitt (54) eintritt, wobei der Läufer (32) dabei den Umgehungsbahnabschnitt (54) durchlaufen hat und an dessen oberer Mündungsstelle in den langen Bahnabschnitt (48) wieder eingetreten ist.

2. Rückenstütze nach Anspruch 1, **dadurch gekennzeichnet, daß** an mehreren Mündungsstellen jeweils eine Rücklaufsperre (56) vorgesehen ist.

3. Rückenstütze nach Anspruch 2, **dadurch gekennzeichnet, daß** der Läufer (32) einen, von einer Druckfeder (46) beaufschlagten Bolzen (44) aufweist und die Führungsbahn (34) als Nutenanordnung ausgebildet ist und daß die Rücklaufsperre (56) durch einen am Nutboden (40) endenden Absatz (58) gebildet ist.

4. Rückenstütze nach Anspruch 3, **dadurch gekennzeichnet, daß** die Nutböden (40) des größten Teils der Nutenanordnung (34) in einer gemeinsamen Ebene liegen, daß jedem Absatz (58) eine ansteigende Rampe (60) vorgelagert ist und daß der Absatz (58) bündig an wenigstens eine Seitenfläche eines angrenzenden Nutenbahnabschnittes (48, 50, 52, 54) anschließt.

5. Rückenstütze nach Anspruch 1, **dadurch gekennzeichnet, daß** bei im Verbindungsbahnabschnitt (52) befindlichem Läufer (32) die Endpunkte des Verbindungsbahnabschnittes (52) eine Gerade bilden, die mit der Längsmittellinie des Stützgliedes (28) einen Winkel von höchstens 45 ° einschließt.

6. Rückenstütze nach Anspruch 1, **dadurch gekennzeichnet, daß** der lange Bahnabschnitt (48) im unteren Bereich in einem, zur Rückenlehne (24) hin abgewinkelten kurzen Endabschnitt (50) mündet und dieser Mündungsstelle eine erste Rücklaufsperre (56) zugeordnet ist und dieser Endabschnitt (50) seinerseits winklig in den Verbindungsabschnitt (52) mündet und dieser weiteren Mündungsstelle ebenfalls eine Rücklaufsperre (56) zugeordnet ist.

7. Rückenstütze nach Anspruch 1, **dadurch gekennzeichnet, daß** die an den Umgehenungsbahnabschnitt (54) in dessen Mündungsstelle im Verbindungsbahnabschnitt (52) gelegte Tangende mit der Stützgliedlängserstreckung einen Winkel größer als 90 ° bildet, wenn sich der Läufer (32) an dieser Mündungsstelle befindet.

8. Rückenstütze nach Anspruch 1, **dadurch gekennzeichnet, daß** das Stützglied (28) als in einer Querebene angeordnete Platte ausgebildet ist, an deren beiden voneinander abgewandten Seitenflächen je ein Läufer (32) vorgesehen ist, daß beide Läufer (32) koaxial liegen und jeweils in eine Führungsbahn (34) eines Wandsteges (36) der Rückenlehne (24) eingreifen.

9. Rückenstütze nach Anspruch 3, **dadurch gekennzeichnet, daß** der Bolzen (44) in einer, in das Stützglied (28) eingesetzten Hülse (42) verschiebbar gelagert ist, die aus dem Stützglied (28) vorsteht und in die Nutenanordnung (34) eingreift, die letztere im Querschnitt einen Absatz (38) mit einem mittleren vertieften Nutabschnitt aufweist, der den Nutboden (40) bildet und in den der Bolzen (44) eingreift.

10. Rückenstütze nach Anspruch 1, **dadurch gekennzeichnet, daß** das Stützglied (28) oder die Rückenlehne (24) in deren Flachstellung unter Vorspannung einer Feder steht, welche bei Freigabe der Rückenlehne (24) diese in Richtung ihrer Steilstellung nach oben schwenkt.

## Claims

1. Back support for bath tub lifts which have a bottom frame (10), a seat (14) and a lifting frame (16) disposed in between and comprising a lifting arrangement (18), the back support (20) comprising a bottom element (22) to be placed and arrested on the seat (14) and on which a backrest (24) is mounted for pivoting about a first transverse axis (26) from a steep position backwards and downwards into a flat position and supported by at least one supporting member (28) which is mounted on the bottom element (22) and rests on a wall rib (36) that stands out from the rear of the backrest (24), **characterized in that** the wall rib (36) is disposed on a vertical plane perpendicular to the backrest and comprises a guide path (34), with which engages a slide (32) disposed at the upper end of the supporting member (28) that is designed as a pivot arm, and in that the supporting member (28) is mounted on the bottom element (22) for pivoting about a second transverse axis (30) which is spaced from the first transverse axis (26), and in that the guide path (34) has a long path section (48) which extends at least approximately upwards along the backrest (24) and which comprises a lower portion, at the lower end of which a first mouth is formed, into which runs a connecting section (52), which, at a second mouth, passes into a bypass section (54), which again runs into a third mouth at the upper end of the lower portion of the long path section (48), so that the lower portion of the long path section (48), the connecting section (52) and the bypass section (54) form a loop, and in that a return stop (56) is allocated to at least one of the mouths so that, when the backrest (24) is pivoted upwards, the pivot aim (28) pivots upwards and forwards, its slide (32) moving downwards in the long path section (48) of the guide path (34) until it arrives in the connecting section (52), the backrest (24) thus being supported in the steep position by the pivot arm (28), a short forward pivoting and lifting motion of the backrest (24) being performed for the latter to be transferred into the flat position, as a result of which the slide (32) arrives at the rear end of the connecting section (52) where it moves into the bypass section (54) after having overcome the return stop (56), the slide (32), in this case, having run through the bypass section (54) and at the latter's upper mouth, again entering the oblong path section (48).

2. Back support according to claim 1, **characterized in that** several mouths each are provided with a return stop (56).

3. Back support according to claim 2, **characterized in that** the slide (32) comprises a bolt (44) which is actuated by a compression spring (46), and in that the guide path (34) is a groove arrangement, and in that the return stop (56) is a shoulder (58) ending on the groove bottom (40).

4. Back support according to claim 3, **characterized in that** the groove bottoms (40) of the major part of the groove arrangement (34) are on a common plane, in that each shoulder (58) is topped by an acclivity (60) and in that the shoulder (58) adjoins, and is flush with, at least one side of an adjoining groove path section (48, 50, 52, 54).

5. Back support according to claim 1, **characterized in that** with the slide (32) situated in the connecting section (52), the ends of the connecting section (52) form a straight line which combines with the longitudinal center line of the supporting member (28) to enclose an angle of 45° at most.

6. Back support according to claim 1, **characterized in that** lower portion of the long path section (48) runs into a short end section (50) that is angled towards the backrest (24), and in that a first return stop (56) is allocated to this mouth, and in that this end section (50) again runs at an angle into the connecting section (52), and in that a return stop (56) is allocated to this further mouth.

7. Back support according to claim 1, **characterized in that** the tangent drawn on the bypass section (54) where it runs into the connecting section (52) combines with the longitudinal extension of the supporting member to form an angle greater than 90° when the slide (32) is positioned at this mouth.

8. Back support according to claim 1, **characterized in that** the supporting member (28) is a plate which is disposed on a transverse plane and on each of the sides of which turned away from each other a slide (32) is provided, in that both slides (32) are coaxial and engage with a guide path (34) of a wall rib (36) of the backrest (24).

9. Back support according to claim 3, **characterized in that** the bolt (44) is displaceably housed in a sleeve (42) which is inserted in the supporting member (28), the sleeve (42) projecting over the supporting member (28) and engaging with the groove arrangement (34), in that the latter, in a cross-sectional view, has a shoulder (38) with a central deepened groove section which forms the groove bottom (40) and with which engages the bolt (44).

10. Back support according to claim 1, **characterized in that** the supporting member (28) or the backrest (24) in its flat position are prestressed by a spring which, upon release of the backrest (24), pivots the latter upwards in the direction of its steep position.

## Revendications

1. Support de dos pour élévateurs de bain qui présentent un cadre de fond (10), un siège (14) et un bâti élévateur (16) qui est disposé entre les deux et comporte un mécanisme élévateur (18), le support de dos (20) présentant un élément de fond (22) à placer et arrêter sur le siège (14) et sur lequel un dossier (24) est logé de façon à être pivoté autour d'un premier axe transversal (26), à partir d'une position raide, en arrière et vers le bas, dans une position plate, et supporté par au moins un élément de support (28) qui est logé sur l'élément de fond (22) et s'appuie sur une nervure (36) qui fait saillie du derrière du dossier (24), **caractérisé en ce que** la nervure (36) est disposée sur un plan vertical qui est à angles droits par rapport au dossier, et en ce qu'elle présente une glissière de guidage (34) avec laquelle engrène un curseur (32) disposé à l'extrémité supérieure de l'élément de support (28) du type d'un bras pivotant, et en ce que l'élément de support (28) est logé sur l'élément de fond (22) de façon pivotante autour d'un deuxième axe transversale (30) qui est distancé du premier axe transversal (26), et en ce que la glissière de guidage (34) comporte une section longue (48) qui présente un domaine inférieur, à l'extrémité inférieur duquel est formée une première bouche où débouche une section de raccord (52) qui, à une deuxième bouche, passe à une section de by-pass (54) qui de sa part débouche dans une troisième bouche à l'extrémité supérieure du domaine inférieur de la section longue (48) de sorte que le domaine inférieur de la section longue (48), la section de raccord (52) et la section de by-pass (54) constituent une boucle de glissière, et en ce qu'un arrêt de retour (56) est conjugué à au moins une des bouches de sorte que, lors du pivotement en haut du dossier (24), le bras pivotant (28) est pivoté en haut et en avant, son curseur (32) glissant en bas dans la section longue (48) de la glissière de guidage (34) jusqu'à ce qu'il arrive dans la section de raccord (52), le dossier (24) étant ainsi supporté dans la position raide par le bras pivotant (28), un court levage pivotant en avant du dossier (24) étant effectué pour le transfert du dossier (24) dans la position plate, par quel moyen le curseur (32) arrive à l'extrémité arrière de la section de raccord (52) où, après avoir surmonté l'arrêt de retour, il entre la section de by-pass (54), le curseur (32), en ce cas, ayant parcouru la section de by-pass (54) et, à la bouche supérieure de celle-ci, ayant entré de nouveau la section longue (48).

2. Support de dos selon la revendication 1, **caractérisé en ce qu'**un arrêt de retour (56) est prévu à chacune de plusieurs bouches.

3. Support de dos selon la revendication 2, **caractérisé en ce que** le curseur (32) présente un boulon (44) actionné par un ressort de pression (46), et en ce que la glissière de guidage (34) est un arrangement de rainures, et en ce que l'arrêt de retour (56) est constitué par un épaulement (58) qui se termine au fond de rainure (40).

4. Support de dos selon la revendication 3, **caractérisé en ce que** les fonds de rainure (40) de la plus grande partie de l'arrangement de rainures (34) sont situés sur un plan commun, en ce qu'une déclivité (60) se trouve en amont de chaque épaulement (58), et en ce que l'épaulement (58) est adjacent à fleur d'au moins un côté d'une section adjacente (48, 50, 52, 54) de l'arrangement de rainures.

5. Support de dos selon la revendication 1, **caractérisé en ce que**, quand le curseur (32) se trouve dans la section de raccord (52), les extrémités de la section de raccord (52) constituent une droite qui, avec la ligne longitudinale de milieu, entoure un angle de 45° au maximum.

6. Support de dos selon la revendication 1, **caractérisé en ce que** le domaine inférieur de la section longue (48) débouche dans une section finale (50) courte et coudée vers le dossier (24), et en ce qu'un premier arrêt de retour (56) est conjugué à cette bouche, et en ce que cette section finale (50) de sa part débouche à un angle dans la section de raccord (52), et en ce qu'un arrêt de retour (56) est également conjugué à cette bouche.

7. Support de dos selon la revendication 1, **caractérisé en ce que** la tangente menée sur la section de by-pass (54) où elle débouche dans la section de raccord (52) combine avec l'extension longitudinale de l'élément de support pour former un angle de plus de 90° quand le curseur (32) se trouve à cette bouche.

8. Support de dos selon la revendication 1, **caractérisé en ce que** l'élément de support (28) est une plaque disposée sur un plan transversal, un curseur (32) étant prévu sur chacun des côtés de la plaque qui sont détournés l'un de l'autre, en ce que les deux curseurs (32) sont coaxiaux et engrène chacun avec une glissière de guidage (34) d'une nervure (36) du dossier (24).

9. Support de dos selon la revendication 3, **caractérisé en ce que** le boulon (44) est logé de façon déplaçable dans un manchon (42) placé dans l'élément de support (28), manchon qui fait saillie de l'élément de support (28) et engrène avec l'arrangement de rainures (34), en ce que l'arrangement de rainures, en coupe transversale, présente un épaulement (38) avec une section de rainure centrale plus profonde qui constitue le fond de rainure (40) et avec laquelle engrène le boulon (44).

10. Support de dos selon la revendication 1, **caractérisé en ce que** l'élément de support (28) ou le dossier (28) dans sa position plate est actionné par un ressort qui, lors du dégagement du dossier (24), pivote celui-ci en haut en sens de sa position raide.
